# EUROPÄISCHE PATENTANMELDUNG

(11) **EP 0 042 904 A1**
(43) Veröffentlichungstag der Anmeldung: **06.01.1982**
(21) Anmeldenummer: 81100864.8
(22) Anmeldetag: 07.02.1981
(51) Int. Cl.: H04R 25/02, G10K 11/22

(54) **Hörgerät**

(30) Priorität: 26.06.1980 DE 3023871
(71) Anmelder: ROBERT BOSCH GMBH, 70442 Stuttgart (DE)
(72) Erfinder: Eggert, Albert, D-1000 Berlin 47 (DE); Gahleitner, Erwin, D-1000 Berlin 33 (DE); Kwiatkowski, Joachim, D-1000 Berlin 45 (DE)
(74) Vertreter: Schmidt, Hans-Ekhardt (DE)

(57) **Zusammenfassung**

Es wird ein Hörgerät vorgeschlagen, das zur Veränderung seines Frequenzganges einen Schallwegverlängerungskörper aufweist. Der Schallwegverlängerungskörper (10) ist ein an beliebiger Stelle des Wiedergabeschallkanals eines Hörgerätes lösbar befestigtes Bauteil. Der Schallwegverlängerungskörper ist vorzugsweise quader- oder zylinderförmig ausgebildet, wobei die Schalleintritts- und Schallaustrittsöffnung (15, 19) koaxial liegen. Auf diese Weise können vorhandene Hörgeräte nachträglich mit einem Schallwegverlängerungskörper ausgerüstet werden.

## Beschreibung

### Stand der Technik

Die Erfindung geht aus von einem Hörgerät nach der Gattung des Hauptanspruchs.

Es ist schon ein Hörgerät in Kleinstbauweise, vorzugsweise ein in dem Ohr zu tragendes Gerät, bekannt (DE-PS 12 74 658), das Mittel zur Verlängerung des Schallkanals zwischen der Schallaustrittsöffnung des zu dem Hörgerät gehörenden Hörers und der Schallaustrittsöffnung des Hörgerätes aufweist. Bei dem bekannten Hörgerät dient die Verlängerung des Schallkanals einer Beeinflussung des Frequenzganges, der bei kleinen Hörgeräten die Wiedergabe der tiefen Tonfrequenzen benachteiligen würde. Auf dem Gehäuse des Hörers des bekannten Hörgerätes ist deshalb ein gewundener Schallkanal angebracht, und zwar derart, daß zwischen der Austrittsöffnung des Hörers und der Austrittsöffnung des Schallkanals ein möglichst weiter Schallweg liegt. Nachteilig ist bei dem bekannten Hörgerät, daß Hörer und Schallkanal eine Einheit bilden, so daß ein Nachrüsten vorhandener Hörgeräte unmöglich ist und ein Auswechseln der Schallkanalverlängerung mit größten Schwierigkeiten verbunden ist.

### Vorteile der Erfindung

Das erfindungsgemäße Hörgerät mit den kennzeichenden Merkmalen des Hauptanspruchs hat den Vorteil, daß vorhandene Hörgeräte mit dem erfindungsgemäßen _{S}challwegverlängerungskörper nachträglich ausgerüstet werden können und daß zum Feststellen der für das betreffende Hörgerät am besten geeigneten Schallkanallänge der Schallwegverlängerungskörper jederzeit ausgewechselt werden kann. Als weiterer Vorteil ist anzusehen, daß der Schallwegverlängerungskörper an jeder beliebigen Stelle des Schallkanals zwischen der Schallaustrittsöffnung des Hörers und der Schallaustrittsöffnung des gesamten Hörgerätes liegen kann. Besonders vorteilhaft ist ein Schallwegverlängerungskörper, dessen Schalleintritts- und Schallaustrittsöffnung koaxial liegen. Dann kann der Schallwegverlängerungskörper in dem ohnehin vorhandenen Bereich zwischen der Schallaustrittsöffnung des Hörers und der Schallaustrittsöffnung des zum Beispiel sichelförmigen Hörgerätegehäuses untergebracht werden.

### Zeichnung

Drei Ausführungsbeispiele der Erfindung sind in der Zeichnung anhand mehrerer Figuren dargestellt und in der nachfolgenden Beschreibung näher erläutert. Die Zeichnung zeigt in
Fig. 1 eine perspektivische Ansicht eines erfindungsgemäßen quaderförmigen Schallwegverlängerungskörpers in Verbindung mit einem Hörer und einem Hörgerätegehäuse,
Fig. 2 eine perspektivische Ansicht eines quaderförmigen Schallwegverlängerungskörpers in einer zweiten Ausführungsform und
Fig. 3 einen zylinderförmigen Schallwegverlängerungskörper in Verbindung mit einem hinter dem Ohr zu tragenden Hörgerät.

### Beschreibung der Erfindung

In Fig. 1 ist mit 10 ein erfindungsgemäßer Schallwegverlängerungskörper bezeichnet, der aus zwei, im zusammengesetzten Zustand ein quaderförmiges Bauteil bildenden Halbschalen 11 und 12 besteht. Die Halbschalen enthalten auf den einander zugekehrten Seiten mäanderförmig verlaufende Nuten 13, die im zusammengesetzten Zustand der Halbschalen einen zur Schallwegverlängerung dienenden Verlängerüngskanal 14 bilden. In eine Schalleintrittsöffnung 15 des Schallwegverlängerungskörpers 10 ist ein die Schallaustrittsöffnung 16 eines Hörers 17 enthaltender Ansatz 18 schalldicht eingefügt. Eine Schallaustrittsöffnung 19 des Schallwegverlängerungskörpers 10 steht über ein elastisches Kupplungsstück 20 mit einer Schallaustrittsöffnung 21 eines hohlzylindrischen Stutzens 22 eines sichelförmigen Hörgerätegehäuses 23 eines hinter dem Ohr zu tragendes Hörgerätes in Verbindung.

Die Halbschalen 11 und 12 des Schallwegverlängerungskörpers 10 sind fest miteinander verbunden, zum Beispiel mittels eines Klebstoffs. Dadurch kann der Schallwegverlängerungskörper vor dem Einbau in ein Gehäuse auf seine Funktionsfähigkeit hin geprüft werden. Außerdem können vorteilhafterweise Schallwegverlängerungskörper mit verschieden langen Verlängerungskanälen 14 bereitgestellt werden, so daß wahlweise derjenige Schallwegverlängerungskörper in das Hörgerät eingefügt wird, der dem gewünschten Frequenzgang des Hörgerätes am nächsten kommt.

In dem Ausführungsbeispiel nach Fig. 1 haben die Schallaustrittsöffnung 16 des Hörers 17, die Schalleintrittsöffnung 15 und die Schallaustrittsöffnung 19 des Schallwegverlängerungskörpers 10, das Kupplungsstück 20 und die Schallaustrittsöffnung 21 des Stutzens 22 eine gemeinsame Achse. Damit läßt sich der Schallwegverlängerungskörper 10 ohne weiteres in vorhandene Hörgeräte, bei denen üblicherweise zwischen der Schallaustrittsöffnung 21 des Stutzens 22 und der Schallaustrittsöffnung 16 des Hörers 17 ein elastischer Schallkanal in Form eines Schlauches vorhanden ist, nachträglich einfügen.

In dem Ausführungsbeispiel nach Fig. 2 hat ein Schallwegverlängerungskörper 25 einen etwas anderen Aufbau. In diesem Fall besteht der Schallwegverlängerungskörper 25 im wesentlichen aus einem mittleren Formteil 26 und zwei Abschlußformteilen 27, 28. Das mittlere Formteil 26 enthält durch Stege 29, 30 voneinander getrennte, jedoch an den Enden des mittleren Formteils offene Kanäle 31 bis 33. Eine mäanderförmige Verbindung der Kanäle wird durch zwei Abschlußplatten 34 und 35 erreicht, die je eine Öffnung 36 und 37 aufweisen. Die Öffnung 36 der Abschlußplatte 34 gibt den Schallkanal 33 nur an der dem Abschlußformteil 27 zugewandten Seite und die Öffnung 37 der Abschlußplatte 35 den Schallkanal 31 nur an der dem Abschlußformteil 28 zugewandten Seite frei. Der Steg 29 ist an seinem dem Abschlußformteil 27 zugewandten Ende etwas kürzer als das mittlere Formteil 26 und der Steg 30 an seinem dem Abschlußformteil 28 zugewandten Ende. Die Abschlußplatten 34 und 35 sind in die kappenförmigen Abschlußformteile 27 und 28 derart eingesetzt, daß zwischen dem Boden der kappenförmigen Abschlußformteile und der Platte ein Kanal freibleibt, der mit einer nach außen führenden Schalleintrittsöffnung 38 bzw. Schallaustrittsöffnung 39 des Schallwegverlängerungskörpers 25 in Verbindung steht. Die Teile 26, 27, 28, 34 und 35 bestehen vorzugsweise aus einem Kunststoff und sind durch einen Klebstoff miteinander verbunden. Auch bei diesem Ausführungsbeispiel haben die Schalleintrittsöffnung 38 und die Schallaustrittsöffnung 39 des Schallwegverlängerungskörpers 25 eine gemeinsame Achse.

Als Alternative kann anstelle der beiden zweiteiligen Abschlußformteile je ein einteiliges Abschlußformteil 50 treten, das einen schräg verlaufenden Schallweg aufweist (vgl. Fig. 2 rechts unten).

In einem Ausführungsbeispiel nach Fig. 3 hat ein Schallwegverlängerungskörper 40 die Form einer Schnecke eines Schneckenradgetriebes. Der Schallwegverlängerungskörper 40 ist in einem Schallaustrittskanal 41 eines Winkelstücks 42 lösbar befestigt. Zu diesem Zweck ist das dem sichelförmigen Hörgerätegehäuse 43 eines hinter dem Ohr zu tragenden Hörgerätes zugewandte Ende des Winkelstücks mit einer zylindrischen Aufnahmeöffnung 44 versehen. Das dem Hörgerätegehäuse 43 zugewandte Ende der Aufnahmeöffnung 44 ist zu einer Eintrittsöffnung 45 verengt und in diesem Bereich mit einem Gewinde 46 versehen, das den Gewindeabmessungen des Schallwegverlängerungskörpers 40 entspricht. Dadurch kann der Schallwegverlängerungskörper durch die Ein- trit^{_}söffnung 45 hindurch in die Aufnahmeöffnung 44 eingeschraubt werden. Damit ist der Schallwegverlängerungskörper 40 unverlierbar, jedoch jederzeit wieder lösbar in dem Winkelstück 42 festgelegt. Der Schallkanal wird in diesem Fall durch die Gewindegänge 47 des Schallwegverlängerungskörpers in Verbindung mit der Aufnahmeöffnung 44 gebildet. Je nach der Steigung und der Länge des Gewindes des Schallwegverlängerungskörpers können derartige Körper mit verschiedener Schallweglänge hergestellt werden. In Fig. 3 ist der Schallweg durch gestrichelte Linien und Pfeile angedeutet.

In einem in Fig. 3 unten gezeigten Ausführungsbeispiel eines Schallwegverlängerungskörpers 48 ist die Schnecke von einer Hülse 49 umgeben, so daß ein vor dem Einbau in das Hörgerät prüfbarer Schallwegverlängerungskörper entsteht. In diesem Fall darf die Eintrittsöffnung 45 nicht verengt sein. An die Stelle der Hülse 49 kann gegebenenfalls auch ein Schlauch aus einem bei Wärme schrumpfenden Material treten, der den Schallwegverlängerungskörper 48 eng umschließt und die Gewindegänge freiläßt.

Eine weitere Ausführungsform sieht ein zu einer Wendel gewickeltes Rohr 51 als Schallwegverlängerungskörper 52 vor.

## Patentansprüche

1. Hörgerät mit einem Hörer, dessen Schallaustrittsöffnung über einen einen Schallwegverlängerungskörper mit gewundenem Schallweg enthaltenden Schallkanal mit der Schallaustrittsöffnung des Hörgerätes verbunden ist, dadurch gekennzeichnet, daß der Schallwegverlängerungskörper (10) ein an beliebiger Stelle des Schallkanals lösbar befestigtes Bauteil ist.

2. Hörgerät nach Anspruch 1, dadurch gekennzeichnet, daß der Schallwegverlängerungskörper (10, 40) ein quader- oder , zylinderförmiges Bauteil ist, dessen Schalleintritts- und Schallaustrittsöffnung (15, 19) koaxial liegen.

3. Hörgerät nach Anspruch 1, dadurch gekennzeichnet, daß der quaderförmige Schallwegverlängerungskörper (10) aus zwei Halbschalen (11, 12) zusammengesetzt ist, deren einander zugekehrte Seiten nutenförmige Vertiefungen (13) enthalten, die bei zusammengesetzten Halbschalen einen Schallkanal (14) bilden.

4. Hörgerät nach Anspruch 3, dadurch gekennzeichnet, daß der quaderförmige Schallwegverlängerungskörper (25) im wesentlichen aus einem mittleren Formteil (26) mit durch Stege (29, 30) voneinander getrennten parallelen Kanälen (31, 32, 33) und zwei Abschlußformteilen (27, 28) besteht, daß die Abschlußformteile derart ausgebildet sind, daß jedes einen der beiden außen liegenden Kanäle des mittleren Formteils mit der Eintritts- bzw. Austrittsöffnung (38, 39) des Schallwegverlängerungskörpers verbindet und die anderen Kanäle des mittleren Formteils an den Enden miteinander verbindet.

5. Hörgerät nach Anspruch 1, dadurch gekennzeichnet, daß bei einem etwa sichelförmigen Gehäuse (43) und einem an der oberen Stirnseite dieses Gehäuses angebrachten Winkelstück (42), das einen Schallaustrittskanal (41) enthält, der Schallaustrittskanal den Schallwegverlängerungskörper (40) aufnimmt.

6. Hörgerät nach Anspruch 5, dadurch gekennzeichnet, daß der Schallwegverlängerungskörper (40) in Form einer Schnecke eines Schneckenradgetriebes ausgebildet ist.

7. Hörgerät nach Anspruch 5 oder 6, dadurch gekennzeichnet, daß der Schallaustrittskanal (41) des Winkelstücks (42) an dem dem Hörgerätegehäuse (43) zugewandten Ende eine Aufnahmeöffnung (44) zur Aufnahme des Schallwegverlängerungskörpers (40) aufweist.

8. Hörgerät nach einem der Ansprüche 5 bis 7, dadurch gekennzeichnet, daß sich an das dem Gerätegehäuse (43) zugewandte Ende der Aufnahmeöffnung (44) des Winkelstücks (42) eine im Durchmesser verengte Eintrittsöffnung (45) anschließt, die ein Gewinde (46) zum Einschrauben eines Schallwegverlängerungskörpers (40) aufweist.

9. Hörgerät nach Anspruch 6 oder 7, dadurch gekennzeichnet, daß der Schallwegverlängerungskörper (48) aus einem schneckenförmigen Teil und einer dieses eng umschließenden Hülse (49) besteht.

10. Hörgerät nach Anspruch 6 oder 7, dadurch gekennzeichnet, daß der Schallwegverlängerungskörper (48) von einem Schlauch aus bei Wärme schrumpfendem Material umgeben ist.

11. Hörgerät nach Anspruch 1 oder 2, dadurch gekennzeichnet, daß der Schallwegverlängerungskörper (52) aus einem zu einer Wendel gewickelten Rohr (51) besteht.
